# EUROPÄISCHE PATENTANMELDUNG

(11) **EP 1 967 670 A2**
(43) Veröffentlichungstag der Anmeldung: **10.09.2008**
(21) Anmeldenummer: 08152227.8
(22) Anmeldetag: 04.03.2008
(51) Int. Cl.: E04G 21/04

(54) **Vorrichtung zur partiellen Unterstützung eines Schlauches**

(30) Priorität: 06.03.2007 DE 102007011182
(71) Anmelder: Putzmeister Concrete Pumps GmbH, 72631 Aichtal (DE)
(72) Erfinder: Schlecht, Karl, 70794 Filderstadt (DE)
(74) Vertreter: Wolf, Eckhard

(57) **Zusammenfassung**

Die Erfindung bezieht sich auf eine Vorrichtung zur partiellen Unterstützung eines zumindest teilweise auf einer Unterlage (14) aufliegenden Schlauches (10). Um ein Verhaken mit der beispielsweise aus Bewehrungsmatten (16) bestehenden Unterlage zu vermeiden, ist ein Gleitschuh (18) vorgesehen, der an einer Schlauchpartie, die beispielsweise eine Schlauchkupplung (12) aufweist, fixiert wird. Um dies zu ermöglichen, ist der Gleitschuh (18) topfartig ausgebildet. Er weist einen Boden (22) mit einer auf der Unterlage (14) aufliegenden Außenfläche und eine den Boden an dessen Umfang begrenzende, bis zu einer freien Oberkante (24) reichende hochgezogene Wand (26) auf. In die nach außen gebördelte Oberkante (24) der Wand (26) sind mindestens zwei einander diametral gegenüberliegende Schlauchaufnahmen (28', 28") eingeformt, die die zu unterstützende Schlauchpartie an ihren Enden (30) untergreift. Außerdem sind Spannmittel (42) vorgesehen, mit denen der Gleitschuh (18) an der zu unterstützenden Schlauchpartie fixiert ist.

## Beschreibung

Die Erfindung betrifft eine Vorrichtung zur partiellen Unterstützung eines zumindest teilweise auf einer Unterlage aufliegenden Schlauches.

In der Bauindustrie müssen Schläuche, die zur Förderung von Beton und Mörtel bestimmt sind, häufig über einen unebenen Boden bewegt oder gezogen werden. Dabei kommt es immer wieder vor, dass sich die Schläuche vor allem in Bereich von Schlauchkupplungen an Bodenunebenheiten verhaken. Dies gilt insbesondere dann, wenn der Förderschlauch über einen mit Bewehrungsmatten bewehrten Untergrund bewegt werden muss. Störungen im Arbeitsablauf bis hin zu einer Beschädigung oder Zerstörung des Schlauches sind dabei unvermeidlich.

Ausgehend hiervon liegt der Erfindung die Aufgabe zugrunde, eine Vorrichtung zur partiellen Unterstützung eines zumindest teilweise auf einer Unterlage aufliegenden Schlauches zu entwickeln, die es erlaubt, den Schlauch auch im Bereich von Schlauchkupplungen störungsfrei über Unebenheiten hinweg zu bewegen.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung besteht im Wesentlichen darin, dass ein vorzugsweise topfartig ausgebildeter Gleitschuh vorgesehen ist, der einen Boden mit einer auf der Unterlage auflegbaren Außenfläche, eine den Boden an dessen Umfang begrenzende, eine freie Oberkante aufweisende hochgezogene Wand, mindestens zwei an einander diametral gegenüberliegenden Wandpartien in die Oberkante der Wand eingeformte, die zu unterstützende Schlauchpartie an ihren Enden untergreifende konkave Schlauchaufnahmen sowie die zu unterstützende Schlauchpartie zumindest teilweise übergreifende Spannmittel zu deren Fixierung am Gleitschuh aufweist.

Mit den erfindungsgemäßen Maßnahmen wird erreicht, dass der Schlauch partiell, insbesondere im Bereich einer Schlauchkupplung, einen Gleitschuh trägt, mit dem er leicht auch auf unebenen Unterlagen, beispielsweise auf Bewehrungsmatten, zerstörungsfrei gleiten kann. Eine besonders gute Gleitfähigkeit wird erzielt, wenn der Boden des Gleitschuhs eine glatte, vorzugsweise ebene Außenfläche aufweist.

Der Gleitschuh ist zweckmäßig nach oben offen. Um auch an Schläuchen und Schlauchkupplungen mit unterschiedlichen Durchmessern angebracht werden zu können, weist er mindestens vier Schlauchaufnahmen auf, die an einander paarweise diametral gegenüberliegenden Wandpartien in die Wandoberkante eingeformt sind, wobei zwei einander paarweise gegenüberliegende Schlauchaufnahmen jeweils den gleichen Krümmungsradius aufweisen. Die Oberkante der Wand weist zumindest im Bereich der Schlauchaufnahmen einen verbreiterten Bördelrand auf, so dass auch bei Verwendung eines relativ dünnwandigen Gleitschuhmaterials eine ausreichende Auflagefläche für den Schlauch im Bereich der Schlauchaufnahmen vorhanden ist.

Eine weitere bevorzugte Ausgestaltung der Erfindung sieht vor, dass der Gleitschuh mindestens zwei auf der Innenseite des Bodens und/oder der Wand angeformte Verankerungselemente für die Spannmittel aufweist. Die Verankerungselemente sind zweckmäßig im Inneren des Gleitschuhs außerhalb der Verbindungslinie der einander paarweise gegenüberliegenden Schlauchaufnahmen angeordnet, damit sie auch bei eingelegtem Schlauch zur Anbringung und Entfernung von Spannmitteln zugänglich sind. Die Verankerungselemente sind bevorzugt am Boden und an der Wand über die dazwischen liegende Bodenkante hinweg angeformt.

Vorteilhafterweise sind die Verankerungselemente mit einer Durchtrittsöffnung für die Spannmittel versehen. Die Spannmittel weisen bevorzugt mindestens ein langgestrecktes Zugelement auf, das beispielsweise als biegeschlaffes Zugseil oder Zugband oder als Zugdraht ausgebildet sein kann. Weiter kann als Spannmittel mindestens ein biegsamer oder starrer Bügel vorzugsweise aus Metall verwendet werden. Die als Bügel ausgebildeten Spannmittel können im montierten Zustand die Schlauchaufnahme unter Zwischenklemmen der in der Schlauchaufnahme befindlichen Schlauchabschnitte übergreifen.

Um die Handhabung des Gleitschuhs auch mit aufgesetztem Schlauch zu erleichtern, wird gemäß einer vorteilhaften Ausgestaltung der Erfindung vorgeschlagen, dass die Wand mindestens zwei in Umfangsrichtung gegenüber den Schlauchaufnahmen versetzt angeordnete Griffaussparungen aufweist, die vorzugsweise in einen an der Wandoberkante befindlichen Bördelrand hineinreichen.

Im Folgenden wird die Erfindung anhand der Zeichnung näher erläutert. Es zeigen
- Fig. 1: eine Baustelle mit auf einer Unterlage aus Bewehrungsmatten aufliegendem Förderschlauch und an den Kupplungsstellen des Förderschlauchs befindlichen Gleitschuhen in schaubildlicher Darstellung;
- Fig. 2a und b: eine schaubildliche Darstellung und eine Draufsicht des Gleitschuhs mit im Bereich seiner Kupplung eingespanntem Förderschlauch;
- Fig. 3: eine schaubildliche Darstellung des Gleitschuhs ohne den Förderschlauch;
- Fig. 4a und b: eine Draufsicht und eine Seitenansicht des Gleitschuhs nach Fig. 3.

In Fig. 1 ist ein Förderschlauch 10 für Beton dargestellt, der aus mehreren Schlauchabschnitten 10', 10", 10"', 10^{IV} mittels Schlauchkupplungen 12 zusammengesetzt ist, und der auf einer Unterlage 14, die bei dem gezeigten Ausführungsbeispiel mit Bewehrungsmatten 16 belegt ist, aufliegt. Beim Einbringen von Beton muss der Schlauch 10 über die Unterlage 14 bewegt werden. Um beim Bewegen ein Verhaken der Schlauchkupplungen 12 an den Bewehrungsmatten 16 der Unterlage 14 zu vermeiden, trägt der Schlauch im Bereich der Schlauchkupplungen 12 jeweils einen Gleitschuh 18, der mit der ebenen Außenfläche 20 seines Bodens 22 gleitend auf der Unterlage 14 aufliegt und damit den Schlauch an der betreffenden Stelle partiell unterstützt. In die freie Oberkante 24 der hochgezogenen Wand 26 sind insgesamt vier konkave Schlauchaufnahmen 28', 28" eingeformt, von denen jeweils zwei einander diametral gegenüberliegen und paarweise den gleichen, an einen bestimmten Schlauchdurchmesser angepassten Krümmungsradius aufweisen. Die Schlauchaufnahmen 28' bzw. 28" untergreifen die zu unterstützende Schlauchpartie an ihren Enden 30. Um auch bei relativ dünnwandigem Gleitschuhmaterial aus Kunststoff oder Metallblech eine ausreichende Auflagefläche für die unterstützten Schlauchpartieenden 30 zu haben, ist die hochgezogene Wand 26 im Bereich ihrer Oberkante 24 nach außen flanschartig umgebördelt. Die Fixierung der zu unterstützenden Schlauchpartie erfolgt mit Hilfe geeigneter Spannmittel 32, die bei dem in Fig. 1 gezeigten Ausführungsbeispiel aus Metall oder Kunststoffbügeln bestehen, die die unterstützten Schlauchpartieenden 30 unmittelbar übergreifen und in Öffnungen 34 am umgebördelten Gleitschuhrand befestigt sind.

Bei dem in Fig. 2 und 3 gezeigten Ausführungsbeispiel weist der Gleitschuh 18 insgesamt vier auf der Innenseite des Bodens 22 und der Wand 26 angeformte und über die Bodenkante 36 hinweggeführte Verankerungselemente 38 auf, die mit einer Durchtrittsöffnung 40 für Spannmittel 42 versehen sind. Die Verankerungselemente 38 befinden sich im Inneren des Gleitschuhs 18 außerhalb der Verbindungslinien der einander paarweise gegenüberliegenden Schlauchaufnahmen 28', 28", damit sie auch bei eingelegtem Schlauch 10 für die Handhabung der Spannmittel 42 zugänglich sind. Bei dem in Fig. 2 gezeigten Ausführungsbeispiel sind die Spannmittel 42 als relativ steifer biegsamer Drahtbügel ausgebildet, der über zusätzliche Laschen 44, 46 an den Verbindungselementen 38 eingespannt ist und der die zu unterstützende Schlauchpartie im Bereich der Schlauchkupplung 12 außenseitig übergreift.

Anstelle des biegsamen Drahtbügels 42 können auch Zugseile, Zugbänder oder Zugdrähte verwendet werden, die unmittelbar oder über zusätzliche Laschen 44, 46 mittelbar mit den Verbindungselementen 38 befestigt werden. Weiter sind in der Wand 28 des Gleitschuhs 18 zwei in Umfangsrichtung gegenüber den Schlauchaufnahmen 28', 28" versetzt angeordnete Griffaussparungen 48 vorgesehen, die in den an der Wandoberkante 24 befindlichen Bördelrand 50 hineinreichen.

Zusammenfassend ist folgendes festzuhalten: Die Erfindung bezieht sich auf eine Vorrichtung zur partiellen Unterstützung eines zumindest teilweise auf einer Unterlage 14 aufliegenden Schlauches 10. Um ein Verhaken mit der beispielsweise aus Bewehrungsmatten 16 bestehenden Unterlage zu vermeiden, ist ein Gleitschuh 18 vorgesehen, der an einer Schlauchpartie, die beispielsweise eine Schlauchkupplung 12 aufweist, fixiert wird. Um dies zu ermöglichen, ist der Gleitschuh 18 topfartig ausgebildet. Er weist einen Boden 22 mit einer auf der Unterlage 14 aufliegenden Außenfläche und eine den Boden an dessen Umfang begrenzende, bis zu einer freien Oberkante 24 reichende hochgezogene Wand 26 auf. In die nach außen gebördelte Oberkante 24 der Wand 26 sind mindestens zwei einander diamtral gegenüberliegende Schlauchaufnahmen 28', 28" eingeformt, die die zu unterstützende Schlauchpartie an ihren Enden 30 untergreift. Außerdem sind Spannmittel 42 vorgesehen, mit denen der Gleitschuh 18 an der zu unterstützenden Schlauchpartie fixiert ist.

## Patentansprüche

1. Vorrichtung zur partiellen Unterstützung eines zumindest teilweise auf einer Unterlage aufliegenden Schlauches (10), **gekennzeichnet durch** einen Gleitschuh (18), der einen Boden (22) mit einer auf der Unterlage (14) auflegbaren Außenfläche (20), eine den Boden (22) an dessen Umfang begrenzende, eine freie Oberkante (24) aufweisende hochgezogene Wand (26), mindestens zwei an einander diametral gegenüberliegenden Wandpartien in die Oberkante (24) der Wand (26) eingeformte, die zu unterstützende Schlauchpartie an ihren Enden (30) untergreifende Schlauchaufnahmen (28', 28"), sowie die zu unterstützende Schlauchpartie zumindest teilweise übergreifende Spannmittel (32, 42) zu deren Fixierung am Gleitschuh (18) aufweist.

2. Vorrichtung nach Anspruch 1, **dadurch gekennzeichnet, dass** der Gleitschuh (18) mindestens zwei auf der Innenseite des Bodens (22) und/oder der Wand (26) angeformte Verankerungselemente (38) für die Spannmittel (42) aufweist.

3. Vorrichtung nach Anspruch 1 oder 2, **dadurch gekennzeichnet, dass** der Gleitschuh (18) mindestens vier Schlauchaufnahmen (28', 28") aufweist, die an einander paarweise diametral gegenüberliegenden Wandpartien in die Wandoberkante (24) eingeformt sind.

4. Vorrichtung nach einem der Ansprüche 1 bis 3, **dadurch gekennzeichnet, dass** jeweils zwei einander paarweise gegenüberliegende konkave Schlauchaufnahmen (28', 28") den gleichen Krümmungsradius aufweisen.

5. Vorrichtung nach einem der Ansprüche 2 bis 4, **dadurch gekennzeichnet, dass** die Verankerungselemente (38) im Inneren des Gleitschuhs (18) außerhalb der Verbindungslinie der einander paarweise gegenüberliegenden Schlauchaufnahmen (28', 28") angeordnet sind.

6. Vorrichtung nach einem der Ansprüche 2 bis 5, **dadurch gekennzeichnet, dass** die Verankerungselemente (38) am Boden (22) und an der Wand (26) über die dazwischen liegende Bodenkante (36) hinweg angeformt sind.

7. Vorrichtung nach einem der Ansprüche 2 bis 6, **dadurch gekennzeichnet, dass** die Verankerungselemente (38) eine Durchtrittsöffnung (40) für die Spannmittel (42) aufweisen.

8. Vorrichtung nach einem der Ansprüche 1 bis 7, **dadurch gekennzeichnet, dass** die Spannmittel (42) mindestens ein langgestrecktes Zugelement aufweisen.

9. Vorrichtung nach einem der Ansprüche 1 bis 8, **dadurch gekennzeichnet, dass** die Spannmittel (42) als Zugseil, Zugband oder Zugdraht ausgebildet sind.

10. Vorrichtung nach einem der Ansprüche 1 bis 8, **dadurch gekennzeichnet, dass** die Spannmittel (32, 42) als biegsamer oder starrer Bügel vorzugsweise aus Metall, ausgebildet sind.

11. Vorrichtung nach Anspruch 10, **dadurch gekennzeichnet, dass** der mindestens eine Bügel (32) im montierten Zustand des Gleitschuhs (18) eine der Schlauchaufnahmen (28', 28") unter Zwischenklemmen der Enden (30) der zu unterstützenden Schlauchpartie überbrückt.

12. Vorrichtung nach einem der Ansprüche 1 bis 11, **dadurch gekennzeichnet, dass** die Oberkante (24) der Wand (26) zumindest im Bereich der Schlauchaufnahme (28', 28") einen verbreiterten Bördelrand (50) aufweist.

13. Vorrichtung nach einem der Ansprüche 1 bis 12, **dadurch gekennzeichnet, dass** die Wand (26) mindestens zwei in Umfangsrichtung gegenüber den Schlauchaufnahmen (28', 28") versetzt angeordnete Griffaussparungen (48) aufweist.

14. Vorrichtung nach Anspruch 13, **dadurch gekennzeichnet, dass** die Griffaussparungen (48) in einen an der Wandoberkante (24) befindlichen Bördelrand (50) hineinreichen.

15. Vorrichtung nach einem der Ansprüche 1 bis 14, **dadurch gekennzeichnet, dass** der Boden (22) des Gleitschuhs (18) eine glatte, vorzugsweise ebene Außenfläche aufweist.
